# EUROPÄISCHE PATENTSCHRIFT

(11) **EP 2 703 651 B1**
(45) Veröffentlichungstag und Bekanntmachung des Hinweises auf die Patenterteilung: **02.02.2022**
(21) Anmeldenummer: 13004059.5
(22) Anmeldetag: 14.08.2013
(51) Int. Cl.: F15B 1/033

(54) **Vorrichtung mit einer Druckspeicheranordnung**
Device with a pressure accumulator assembly
Dispositif doté d'un ensemble d'accumulateurs de pression

(30) Priorität: 28.08.2012 DE 102012017003
(43) Veröffentlichungstag der Anmeldung: 05.03.2014
(73) Patentinhaber: Hydac Technology GmbH, 66280 Sulzbach (DE)
(72) Erfinder: Weber, Norbert, 66125 Saarbrücken (DE)
(74) Vertreter: Bartels und Partner, Patentanwälte

(56) Entgegenhaltungen:
- EP-A2- 1 314 586
- DE-A1- 19 830 506
- JP-A- H0 490 917
- JP-A- S6 056 617

## Beschreibung

### Vorrichtung mit einer Druckspeicheranordnung

Die Erfindung betrifft eine Vorrichtung mit einer Druckspeicheranordnung mit den Merkmalen im Oberbegriff von Anspruch 1.

Druckspeicher, insbesondere hydropneumatische Druckspeicher, sind im Stand der Technik in vielfältigen Ausführungsformen bekannt, z. B. als Membranspeicher oder Kolbenspeicher oder in anderen Bauarten. Wenn diese Druckspeicher in hydraulische Anlagen eingebaut werden sollen, ist eine Auslegung vorzunehmen. Diese erfolgt anhand des Nennvolumens, der Arbeitsdrücke, der Vorspannung und der Arbeitstemperatur sowie unter Berücksichtigung der thermischen Zustandsgleichung (1) für ideale Gase $ρ * V = n * {R}_{m} * T ,$ wobei

| | | |
|---|---|---|
| *p* | [Pa] | der Druck; |
| *V* | [m³] | das Volumen; |
| *n* | | die Stoffmenge; |
| *Rₘ* | | die universelle oder molare Gaskonstante; und |
| T | [K] | die Temperatur |

sind.

Diese Formel kann unter den Annahmen einer konstanten Stoffmenge und eines konstanten Volumens vereinfacht werden zu: $p / T = const .$

Die Gleichung (2) wird auch als das Gesetz von Amontons bezeichnet.

Durch schnelle Lade- und Entladevorgänge kann es zu einer erheblichen Erwärmung des Arbeitsfluides kommen. Dies führt aufgrund der Gleichung (2) zu einer Druckerhöhung und zu einem erhöhten Verschleiß der Membran bei Membranspeichern und somit zu einer verkürzten Standzeit.

Ein weiteres Problem ist die Diffusion von Gas von der Gasseite zur Fluidseite des hydropneumatischen Membranspeichers. Es ist zwar bekannt, in Stillstandzeiten eine Nachfüllung vornehmen zu können, dies ist jedoch im laufenden Betrieb nicht vorgesehen.

In der Vergangenheit wurden verschiedene Vorschläge gemacht, um Druckspeicher an die jeweiligen Anforderungen im Betrieb anzupassen. Diese umfassen, die Auswahl eines Druckspeichers mit einem geeigneten Nennvolumen und einer hinreichenden Vorspannung, der Kühlung des Druckspeichers im laufenden Betrieb und dem Vorsehen von Druckbegrenzungsventilen, um schädliche Überdrücke im Druckspeicher zu vermeiden.

Weiterhin besteht eine Forderung der Praxis dahingehend, die Kapazität eines Druckspeichers und seine Speichercharakteristik, die sich in Form einer Hysterese ausdrücken lässt, im laufenden Betrieb an veränderte Bedingungen anpassbar zu machen.

Die DE 198 30 506 A1 beschreibt eine Vorrichtung mit einem hydraulischen Verbraucher, einer Versorgungsquelle, einer Regulierungseinrichtung, einem Ventil, einer Versorgungsleitung und einer Druckspeicheranordnung mit einem hydropneumatischen Druckspeicher und einem weiteren hydropneumatischen Druckspeicher, wobei der eine Druckspeicher mit dem hydraulischen Verbraucher und der weitere Druckspeicher mit der Versorgungsquelle auf den jeweiligen Fluidseiten verbindbar sind, wobei die beiden Druckspeicher auf ihren Gasseiten mittels der Regulierungseinrichtung miteinander gasleitend koppelbar sind, wobei der eine Druckspeicher dazu ausgelegt ist, eine Solldruckvorgabe für den hydraulischen Verbraucher einzuhalten, wobei die Regulierungseinrichtung dazu ausgelegt ist, den einen Druckspeicher bei einer einen vorgebbaren Wert überschreitenden Abweichung von der Solldruckvorgabe an den weiteren Druckspeicher zumindest solange gasleitend anzuschließen, bis die Abweichung von der Solldruckvorgabe den vorgebbaren Wert unterschreitet.

Weitere Vorrichtungen mit einer Druckspeicheranordnung gehen aus der JP H04-090917 A, der EP 1 134 586 A2 und der JP S60-056617 A hervor.

Der Erfindung liegt daher die Aufgabe zugrunde, eine Vorrichtung mit einer Druckspeicheranordnung aufzuzeigen, die flexibler einsetzbar ist und eine verlängerte Standzeit aufweist.

Der erste Teil der Aufgabe wird durch eine Vorrichtung mit den Merkmalen von Patentanspruch 1 gelöst. Vorteilhafte Ausführungsformen und Weiterbildungen der Erfindung sind Gegenstand der Unteransprüche.

Gemäß dem Kennzeichen von Anspruch 1 ist vorgesehen, dass das Ventil die mit der Versorgungsquelle koppelbare Versorgungsleitung an einem Ende entweder mit dem weiteren Druckspeicher oder dem hydraulischen Verbraucher koppelt und dass dieses Ventil es ermöglicht, Fluid entweder der Fluidseite des weiteren Druckspeichers oder einer Kolbenseite einer Kolben-Zylinder-Einheit zuzuleiten.

Die Druckspeicheranordnung weist einen hydropneumatischen Druckspeicher und einen weiteren hydropneumatischen Druckspeicher auf. Der eine Druckspeicher ist auf seiner Fluidseite mit einem hydraulischen Verbraucher und der weitere Druckspeicher ist auf seiner Fluidseite mit einer Versorgungsquelle verbindbar. Die beiden Druckspeicher sind auf ihren Gasseiten mittels einer Regulierungseinrichtung miteinander gasleitend koppelbar. Der weitere Druckspeicher bleibt, eine Solldruckvorgabe für den hydraulischen Verbraucher einhaltend, bei einer einen vorgebbaren Wert überschreitenden Solldruckabweichung mittels einer Regulierungseinrichtung an den einen Druckspeicher zumindest solange gasleitend angeschlossen, bis die Solldruckabweichung den vorgebbaren Wert unterschreitet.

Durch die Druckspeicheranordnung ist es erstmals vorteilhaft möglich, die Gasfüllung eines hydropneumatischen Druckspeichers im laufenden Betrieb anzupassen. Auf diese Weise kann die Kapazität situationsabhängig verändert, d.h. erhöht oder verringert, werden. Durch das Ablassen von Gas auf der Gasseite kann die Kapazität reduziert werden. Wenn sich der Druckspeicher in Folge vieler Lade- und Entladezyklen stark erwärmt hat, kann es sein, dass der zulässige Betriebsüberdruck erreicht oder überschritten wird. Durch das Ablassen des Gases von der Gasseite ist es dann vorteilhaft möglich, den Betriebsüberdruck zu reduzieren. Wenn sich der Druckspeicher wieder abgekühlt hat, kann durch das Nachfüllen von Gas auf der Gasseite der Druck im Druckspeicher wieder erhöht werden. Mithin kann dann wieder mehr Druck im Druckspeicher zwischengespeichert werden. Somit kann die hydraulische Anlage weiter betrieben werden und muss nicht wegen Überschreitung der Kapazität des Druckspeichers abgeschaltet werden. Es ist auch möglich, im Rahmen der Druckspeicheranordnung Druckspeicher mit einem kleineren Nennvolumen als bisher einzusetzen.

Vorteilhaft ist die Solldruckvorgabe in Form eines Druckwerts oder eines Druckbereichs vorgebbar. Sodann ist die Druckspeicheranordnung an die jeweilige hydraulische Anlage, in die sie eingebaut wird, noch flexibler anpassbar. Mithin kann der Druck im Druckspeicher auf einem bestimmten Wert oder in einem bestimmten Wertebereich gehalten werden, der einen optimalen Betrieb des hydraulischen Verbrauchers ermöglicht.

Die Solldruckvorgabe kann darüber hinaus zeitabhängig vorgebbar sein. Mithin kann die Anpassung der Druckspeicheranordnung an sich veränderte Anforderungen im laufenden Betrieb erfolgen.

Der zulässige Betriebsüberdruck des einen Druckspeichers liegt zweckmäßigerweise unter dem zulässigen Betriebsüberdruck des weiteren Druckspeichers. Weiterhin kann das Nennvolumen des einen Druckspeichers unter dem Nennvolumen des weiteren Druckspeichers liegen. Diese Merkmale stellen vorteilhaft sicher, dass eine Kapazitätserweiterung in jedem Betriebszustand des einen Druckspeichers erfolgen kann.

Der eine Druckspeicher ist vorteilhafterweise ein Membranspeicher während der weitere Druckspeicher zweckmäßigerweise ein Kolbenspeicher ist. Somit ist die Druckspeicheranordnung an ihren Einsatzzweck bei niedrigen Kosten optimal anpassbar. So fallen bei Membranspeichern aufgrund des geringen Eigengewichts der Membran bei schnellen Lade- und Entladezyklen geringere Energieverluste an. Zudem können schnellere Zyklen gefahren werden. Dem gegenüber weist der Kolbenspeicher ein höheres zulässiges Druckverhältnis bei gleichem Volumen auf und eignet sich damit ideal dafür, einen Membranspeicher mit Gas zu befüllen oder ihn von Gas zu entlasten.

Besonders vorteilhaft ist zumindest ein Sensor, insbesondere ein Drucksensor oder ein Temperatursensor, an den einen Druckspeicher oder an den weiteren Druckspeicher oder an die Verbindungsleitung zwischen den Druckspeichern angeschlossen. Die Sensoren ermöglichen die Betriebsüberwachung der Druckspeicher und erlauben es, die Kapazität noch bedarfsgerechter und schneller an den jeweiligen Betriebszustand anzupassen.

In einer weiteren, bevorzugten Ausführungsform ist der weitere Druckspeicher an seiner Fluidseite über ein weiteres Ventil wechselweise an die Versorgungsquelle oder einen Tank anschließbar. Dies ermöglicht es, den weiteren Druckspeicher zusätzlich vorzuspannen oder zu entlasten je nachdem, wie es die konkrete Betriebssituation erfordert. Auf diese Weise kann auch die Kapazität des weiteren Druckspeichers und mithin der Druckspeicheranordnung insgesamt in einem weiteren Rahmen angepasst werden.

Weiterhin kann ein Anschluss zur Auffüllung der Gasseite des einen Druckspeichers vorgesehen sein. Über diesen Anschluss kann eine Nachfüllung insbesondere während Stillstandszeiten erfolgen. Die Auffüllung kann insbesondere aufgrund der Diffusion von Gas durch die Membran des Membranspeichers erforderlich sein.

Es kann ein Sensor, insbesondere ein Temperatur-, Druck- oder Positionssensor, an der Kolben-Zylinder-Einheit vorgesehen sein. Der Sensor kann dann mit der Regulierungseinrichtung gekoppelt sein. Dies ermöglicht eine besonders genaue und zeitnahe Anpassung der Kapazität der Druckspeicheranordnung während des laufenden Betriebs. Aufgrund der Distanz zwischen der Kolben-Zylinder-Einheit und der Druckspeicheranordnung kann mithin früher und bedarfsgerechter reagiert werden und es kann eine gezieltere Anpassung an die jeweiligen Anforderungen in der Kolben-Zylinder-Einheit erfolgen.

Die Kolben-Zylinder-Einheit kann an die Versorgungsquelle über das Ventil angeschlossen werden, welches bevorzugt als 3/2-WegeVentil oder Mengenteilerventil ausgebildet ist. Durch diese Ausführungsform wird eine Positionierung des Kolbens in der Kolben-Zylinder-Einheit ermöglicht. Die Positionierung kann auch während des laufenden Betriebs erfolgen.

Die Erfindung ist nachfolgend anhand von in den Figuren dargestellten Ausführungsbeispielen näher erläutert. Es zeigen:
- Fig. 1: einen Hydraulikplan der Vorrichtung mit einer Druckspeicheranordnung; und
- Fig. 2: eine perspektivische Ansicht der Druckspeicheranordnung.

In den Fig. 1 und 2 ist eine Druckspeicheranordnung 1 mit einem hydropneumatischen Druckspeicher 3 und einem weiteren hydropneumatischen Druckspeicher 5 gezeigt. Der eine Druckspeicher 3 ist zur Bildung der Vorrichtung 7 auf seiner Fluidseite 9 mit einem hydraulischen Verbraucher 11 in Form einer Kolben-Zylinder-Einheit 13 verbunden, vgl. Fig. 1. Der weitere Druckspeicher 5 ist mit einer Versorgungsquelle 15, insbesondere mit einer Hydropumpe, auf seiner Fluidseite 17 verbunden. Die beiden Druckspeicher 3, 5 sind auf ihren Gasseiten 19, 21 über eine Verbindungsleitung 23 mittels einer Regulierungseinrichtung 25 miteinander gasleitend koppelbar. Die Regulierungseinrichtung 25 umfasst dabei ein in die Verbindungsleitung 23 geschaltetes Ventil 27 als Sperrorgan 29. Der weitere Druckspeicher 5 bleibt, eine Solldruckvorgabe für den hydraulischen Verbraucher 11 einhaltend, bei einer einen vorgebbaren Wert überschreitenden Solldruckabweichung mittels der Regulierungseinrichtung 25 an den weiteren Druckspeicher 5 zumindest solange gasleitend angeschlossen, bis die Solldruckabweichung den vorgebbaren Wert unterschreitet. Mithin wird das Sperrorgan 29 geöffnet, wenn der Druck im einen Druckspeicher 3 höher ist als die Solldruckvorgabe zuzüglich der tolerierbaren Solldruckabweichung und der Druck im weiteren Druckspeicher 5 geringer ist als im einen Druckspeicher 3. Auf diese Weise wird der eine Druckspeicher 3 durch Ablassen von Gas entlastet. Umgekehrt kann das Sperrorgan 29 geöffnet werden, wenn der Druck im einen Druckspeicher 3 geringer ist als die Solldruckvorgabe abzüglich der tolerierbaren Solldruckabweichung und der Druck im weiteren Druckspeicher 5 größer ist als im einen Druckspeicher 3. Dann wird der eine Druckspeicher 3 mit Gas aufgefüllt. Vorteilhaft kann die Solldruckvorgabe aus einem bestimmten Druckwert oder einem Druckbereich bestehen. Die Betätigung des Sperrorgans 29 der Regulierungseinrichtung 25 kann darüber hinaus über eine Steuereinheit 31 zeitlich gesteuert werden.

Der eine Druckspeicher 3 ist als Membranspeicher ausgeführt während der weitere Druckspeicher 5 ein Kolbenspeicher ist. Der Kolbenspeicher 5 weist hierbei ein gleiches oder höheres Nennvolumen und einen gleichen oder höheren zulässigen Betriebsüberdruck gegenüber dem Membranspeicher 3 auf. Zur Überwachung des einen Druckspeichers 3 ist ein Drucksensor 32 an die Verbindungsleitung 23 zwischen der Gasseite 19 des einen Druckspeichers 3 und das Sperrorgan 29 der Regulierungseinrichtung 25 angeschlossen. Weiterhin ist in diesem Abschnitt 33 der Verbindungsleitung 23 ein Anschluss 35 zur Auffüllung der Gasseite 19 des einen Druckspeichers 3 vorgesehen. Der Anschluss der Fluidseite 17 des weiteren Druckspeichers 5 an die Versorgungsquelle 15 erfolgt über zwei Schaltventile 37, 39, die als elektromagnetisch betätigbare Wegeventile ausgeführt sind. Das eine Ventil 37 koppelt eine Versorgungsleitung 41 an einem Ende 43 entweder mit dem weiteren Druckspeicher 5 oder dem hydraulischen Verbraucher 11. Dieses Ventil 37 ermöglicht es, Fluid entweder der Fluidseite 17 des weiteren Druckspeichers 5 oder einer Kolbenseite 45 der Kolben-Zylinder-Einheit 13 zuzuleiten. Das zweite Ventil 39 koppelt das andere Ende 47 der Versorgungsleitung 41 entweder mit der Versorgungsquelle 15 in Form einer Pumpe 49 oder mit einem Tank 51. Mithin kann Hydraulikflüssigkeit nicht nur zum weiteren Druckspeicher 5 und dem hydraulischen Verbraucher 11 gefördert werden, sondern auch in umgekehrter Richtung zum Tank 51 abfließen.

Am Kolbenspeicher 5 und am Zylinder 53 der Kolben-Zylinder-Einheit 13 sind weitere Drucksensoren 55, 57 vorgesehen. Darüber hinaus sind am Zylinder 53 und an den Druckspeichern 35 Temperatursensoren 59, 61, 63 angeordnet. Zur Überwachung der Position des Kolbens 65 ist an der Kolben-Zylinder-Einheit 13 ein Positionssensor 67 befestigt.

Die Steuereinheit 31 ist mit den Ventilen 27, 37, 39 und den Sensoren 32, 55, 57, 59, 61, 63 der Vorrichtung gekoppelt.

In Fig. 2 ist die Druckspeicheranordnung 1 in einer perspektivischen Darstellung gezeigt. Der eine Druckspeicher 3 ist in Form eines Membranspeichers an einen Ventilgehäuseblock 69 angeschlossen. Am gegenüberliegenden Ende des Ventilgehäuseblocks 69 ist ein Kolbenspeicher als weiterer Druckspeicher 5 angeordnet. Der Ventilgehäuseblock 69 ist quaderförmig und massiv ausgeführt, um auch sehr hohen Drücken standzuhalten. In dem Ventilgehäuseblock 69 sind die Verbindungsleitung zwischen den beiden Druckspeichern 3, 5 und das zwischengeschaltete Ventil 27 der Regulierungseinrichtung 25 angeordnet. Weiterhin weist der Ventilgehäuseblock 69 einen Anschluss 35 zur Auffüllung der Gasseite des einen Druckspeichers 3 auf. Darüber hinaus gibt es einen Anschluss 71 für einen Sensor zur Erfassung des Drucks in der Verbindungsleitung zwischen der Gasseite des einen Druckspeichers 3 und dem Ventil 27. Die Druckspeicheranordnung 1 ist sehr bauraumsparend ausgeführt.

Mithin wird durch die Druckspeicheranordnung 1 und die Vorrichtung 7 mit der Druckspeicheranordnung 1 ein Weg aufgezeigt, auf welchem die Kapazität eines Druckspeichers 3 durch Veränderung der Stoffmenge auf der Gasseite 19 des einen Druckspeichers 3 im laufenden Betrieb anpassbar ist. Der Einsatzbereich der Druckspeicheranordnung 1 wird somit vergrößert bzw. es wird der Verbau eines kleineren Druckspeichers 3 ermöglicht.

## Patentansprüche

1. Vorrichtung mit einem hydraulischen Verbraucher (11), einer Versorgungsquelle (15), einer Regulierungseinrichtung (25), einem Ventil (37), einer Versorgungsleitung (41) und einer Druckspeicheranordnung (1), welche einen hydropneumatischen Druckspeicher (3) und einen weiteren hydropneumatischen Druckspeicher (5) umfasst, wobei der eine Druckspeicher (3) auf seiner Fluidseite (9) mit dem hydraulischen Verbraucher (11) verbunden ist, und der weitere Druckspeicher (5) auf seiner Fluidseite (17) mit der Versorgungsquelle (15) verbindbar ist; wobei die beiden Druckspeicher (3, 5) auf ihren Gasseiten (19, 21) mittels der Regulierungseinrichtung (25) miteinander gasleitend koppelbar sind, wobei der eine Druckspeicher (3) dazu ausgelegt ist, eine Solldruckvorgabe für den hydraulischen Verbraucher (11) einzuhalten, wobei die Regulierungseinrichtung (25) dazu ausgelegt ist, den einen Druckspeicher (3) bei einer einen vorgebbaren Wert überschreitenden Abweichung von der Solldruckvorgabe an den weiteren Druckspeicher (5) zumindest solange gasleitend anzuschließen, bis die Abweichung von der Solldruckvorgabe den vorgebbaren Wert unterschreitet; wobei der hydraulische Verbraucher (11) eine Kolben-Zylinder-Einheit ist; wobei die Versorgungsleitung (41) mit der Versorgungsquelle (15) koppelbar ist;
**dadurch gekennzeichnet, dass** das Ventil (37) dazu ausgelegt ist, ein Ende (43) der Versorgungsleitung (41) entweder mit dem weiteren Druckspeicher (5) oder mit dem hydraulischen Verbraucher (11) zu koppeln, wobei dieses Ventil (37) es ermöglicht, Fluid entweder der Fluidseite (17) des weiteren Druckspeichers (5) oder einer Kolbenseite (45) der Kolben-Zylinder-Einheit (13) zuzuleiten.

2. Vorrichtung nach Anspruch 1, **dadurch gekennzeichnet, dass** die Solldruckvorgabe in Form eines Druckwerts oder eines Druckbereichs vorgebbar ist.

3. Vorrichtung nach Anspruch 1 oder 2, **dadurch gekennzeichnet, dass** die Solldruckvorgabe zeitabhängig vorgebbar ist.

4. Vorrichtung nach einem der vorhergehenden Ansprüche, **dadurch gekennzeichnet, dass** der zulässige Betriebsüberdruck des einen Druckspeichers (3) unter dem zulässigen Betriebsüberdruck des weiteren Druckspeichers (5) liegt.

5. Vorrichtung nach einem der vorhergehenden Ansprüche, **dadurch gekennzeichnet, dass** das Nennvolumen des einen Druckspeichers (3) unter dem Nennvolumen des weiteren Druckspeichers (5) liegt.

6. Vorrichtung nach einem der vorhergehenden Ansprüche, **dadurch gekennzeichnet, dass** der eine Druckspeicher (3) ein Membranspeicher ist.

7. Vorrichtung nach einem der vorhergehenden Ansprüche, **dadurch gekennzeichnet, dass** der weitere Druckspeicher (5) ein Kolbenspeicher ist.

8. Vorrichtung nach einem der vorhergehenden Ansprüche, **dadurch gekennzeichnet, dass** zumindest ein Sensor (32, 55, 61, 63), insbesondere ein Drucksensor oder ein Temperatursensor, an den einen Druckspeicher (3) oder an den weiteren Druckspeicher (5) oder an die Verbindungsleitung (23) zwischen den Druckspeichern (3, 5) angeschlossen ist.

9. Vorrichtung nach einem der vorhergehenden Ansprüche, **dadurch gekennzeichnet, dass** der weitere Druckspeicher (5) an seiner Fluidseite (17) über ein weiteres Ventil (39) wechselweise an die Versorgungsquelle (15) oder einen Tank (51) anschließbar ist.

10. Vorrichtung nach einem der vorhergehenden Ansprüche, **dadurch gekennzeichnet, dass** ein Anschluss (35) zur Auffüllung der Gasseite (19) des einen Druckspeichers (3) vorgesehen ist.

11. Vorrichtung nach einem der vorgehenden Ansprüche, **dadurch gekennzeichnet, dass** zumindest ein Sensor (57, 59, 67), insbesondere ein Temperatur-, Druckoder Positionssensor, an der Kolben-Zylinder-Einheit (13) vorgesehen ist und dass der Sensor (57, 59, 67) mit der Regulierungseinrichtung (25) gekoppelt ist.

12. Vorrichtung nach einem der vorgehenden Ansprüche, **dadurch gekennzeichnet, dass** das Ventil (37) als 3/2-Wege-Ventil oder Mengenteilerventil ausgebildet ist.

## Claims

1. Device having a hydraulic consumer (11), a supply source (15), a regulating device (25), a valve (37), a supply line (41) and a pressure accumulator arrangement (1) which comprises one hydropneumatic pressure accumulator (3) and one further hydropneumatic pressure accumulator (5), wherein the one pressure accumulator (3) is connected on its fluid side (9) to the hydraulic consumer (11) and the further pressure accumulator (5) can be connected on its fluid side (17) to the supply source (15), wherein the two pressure accumulators (3, 5) can be linked to each other on their gas sides (19, 21) in a gas-conducting manner by means of the regulating device (25), wherein the one pressure accumulator (3) is adapted to maintain a predefined target pressure for the hydraulic consumer (11), wherein the regulating device (25) is adapted to connect the one pressure accumulator (3) to the further pressure accumulator (5) in a gas-conducting manner in the event of a deviation from the predefined target pressure which exceeds a predefinable value at least until the deviation from the predefined target pressure falls below the predefinable value; wherein the hydraulic consumer (11) is a piston-cylinder unit; wherein the supply line (41) can be linked to the supply source (15); **characterised in that** the valve (37) is adapted to link one end (43) of the supply line (41) to the hydraulic consumer (11), wherein this valve (37) makes it possible to supply fluid to either the fluid side (17) of the further pressure accumulator (5) or a piston side (45) of the piston-cylinder unit (13).

2. Device according to claim 1, **characterised in that** the predefined target pressure can be predefined in the form of a pressure value or a pressure range.

3. Device according to claim 1 or 2, **characterised in that** the predefined target pressure can be predefined as a function of time.

4. Device according to one of the preceding claims, **characterised in that** the maximum allowable operating pressure of the one pressure accumulator (3) is below the maximum allowable operating pressure of the further pressure accumulator (5).

5. Device according to one of the preceding claims, **characterised in that** the nominal volume of the one pressure accumulator (3) is below the nominal volume of the further pressure accumulator (5).

6. Device according to one of the preceding claims, **characterised in that** the one pressure accumulator (3) is a diaphragm accumulator.

7. Device according to one of the preceding claims, **characterised in that** the further pressure accumulator (5) is a piston accumulator.

8. Device according to one of the preceding claims, **characterised in that** at least one sensor (32, 55, 61, 63), in particular a pressure sensor or a temperature sensor, is connected to the one pressure accumulator (3) or to the further pressure accumulator (5) or to the connecting line (23) between the pressure accumulators (3, 5).

9. Device according to one of the preceding claims, **characterised in that** the further pressure accumulator (5) can be connected on its fluid side (17) alternately to the supply source (15) or a tank (51) via a further valve (39).

10. Device according to one of the preceding claims, **characterised in that** a connection is provided (35) for replenishing the gas side (19) of the one pressure accumulator (3).

11. Device according to one of the preceding claims, **characterised in that** at least one sensor (57, 59, 67), in particular a temperature, pressure or position sensor, is provided on the piston-cylinder unit (13) and **in that** the sensor (57, 59, 67) is linked to the regulating device (25).

12. Device according to one of the preceding claims, **characterised in that** the valve is configured as a 3/2-way valve or flow divider valve.

## Revendications

1. Installation comprenant un consommateur (11) hydraulique, une source (15) d'alimentation, un dispositif (25) de régulation, une soupape (37), un conduit (41) d'alimentation et un agencement (1) d'accumulation de pression, qui comprend un accumulateur (3) de pression hydropneumatique et un autre accumulateur (5) de pression hydropneumatique, dans laquelle le un accumulateur (3) de pression communique, sur son côté (9) de fluide, avec le consommateur (11) hydraulique et l'autre accumulateur (5) de pression peut communiquer sur son côté (17) de fluide avec la source (15) d'alimentation, dans laquelle les deux accumulateurs (3, 5) de pression peuvent, sur leurs côtés (19, 21) de gaz, être couplés entre eux, de manière à conduire le gaz au moyen du dispositif (25) de régulation, dans laquelle le un accumulateur (3) de pression est conçu pour maintenir une prescription de pression de consigne pour le consommateur (11) hydraulique, dans laquelle le dispositif (25) de régulation est conçu pour raccorder, d'une manière à conduire le gaz, le un accumulateur (3) de pression, lors d'un écart dépassant une valeur pouvant être donnée à l'avance à la prescription de pression de consigne, à l'autre accumulateur (5) de pression, au moins jusqu'à ce que l'écart à la prescription de pression de consigne devienne inférieur à la valeur pouvant être donnée à l'avance, dans laquelle le consommateur (11) hydraulique est une unité piston-cylindre, dans laquelle le conduit (41) d'alimentation peut être relié à la source (15) d'alimentation,
**caractérisé en ce que** la soupape (37) est conçue pour relier une extrémité (43) du conduit (41) d'alimentation soit à l'autre accumulateur (5) de pression soit au consommateur (11) hydraulique, dans laquelle cette soupape (37) permet d'envoyer du fluide soit au côté (17) de fluide de l'autre accumulateur (5) de pression soit à un côté (45) de piston de l'unité (13) de piston-cylindre.

2. Installation suivant la revendication 1, **caractérisée en ce que** la prescription de pression de consigne peut être donnée sous la forme d'une valeur de pression ou d'une plage de pression.

3. Installation suivant la revendication 1 ou 2, **caractérisée en ce que** la prescription de pression de consigne peut être donnée en fonction du temps.

4. Installation suivant l'une des revendications précédentes, **caractérisée en ce que** la surpression de fonctionnement admissible du un accumulateur (3) de pression est inférieure à la surpression de fonctionnement admissible de l'autre accumulateur (5) de pression.

5. Installation suivant l'une des revendications précédentes, **caractérisée en ce que** le volume nominal du un accumulateur (3) de pression est inférieur au volume nominal de l'autre accumulateur (5) de pression.

6. Installation suivant l'une des revendications précédentes, **caractérisée en ce que** le un accumulateur (3) de pression est un accumulateur à membrane.

7. Installation suivant l'une des revendications précédentes, **caractérisée en ce que** l'autre accumulateur (5) de pression est un accumulateur à piston.

8. Installation suivant l'une des revendications précédentes, **caractérisée en ce que** au moins un capteur (32, 55, 61, 63), notamment un capteur de pression ou un capteur de température, est raccordé au un accumulateur (3) de pression ou l'autre accumulateur (5) de pression ou au conduit (23) de communication entre les accumulateurs (3, 5) de pression.

9. Installation suivant l'une des revendications précédentes, **caractérisée en ce que** l'autre accumulateur (5) de pression peut être raccordé sur son côté (17) de fluide par une autre soupape (39) au choix à la source (15) d'alimentation ou à un réservoir (51).

10. Installation suivant l'une des revendications précédentes, **caractérisée en ce qu'**il est prévu un raccord (35) de remplissage du côté (19) du gaz du un accumulateur (3) de pression.

11. Installation suivant l'une des revendications précédentes, **caractérisée en ce qu'**au moins un capteur (57, 59, 67), notamment un capteur de température, de pression ou de position, est prévu sur l'unité (13) à piston-cylindre et **en ce que** le capteur (57, 59, 67) est relié au dispositif (25) de régulation.

12. Installation suivant l'une des revendications précédentes, **caractérisée en ce que** la soupape (37) est constituée sous la forme d'une soupape à 3/2 voies ou d'une soupape à diviseur de débit.
